# EUROPÄISCHE PATENTSCHRIFT

(11) **EP 0 510 399 B1**
(45) Veröffentlichungstag und Bekanntmachung des Hinweises auf die Patenterteilung: **27.07.1994**
(21) Anmeldenummer: 92105663.6
(22) Anmeldetag: 02.04.1992
(51) Int. Cl.: B25B 5/16, B23Q 3/06

(54) **Halter für Andruckspindeln an Spannvorrichtungen**
Holder for a pressure spindle on a clamping device
Support pour broche à pression pour dispositif de serrage

(30) Priorität: 20.04.1991 DE 9104864 U
(43) Veröffentlichungstag der Anmeldung: 28.10.1992
(73) Patentinhaber: DE-STA-CO METALLERZEUGNISSE GmbH, D-61445 Steinbach/Ts. (DE)
(72) Erfinder: Ulle, Detlef, W-6361 Reichelsheim (DE)
(74) Vertreter: Wolf, Günter, Dipl.-Ing.

(56) Entgegenhaltungen:
- EP-A- 0 407 719
- DE-A- 1 475 027
- DE-A- 2 228 062
- US-A- 4 396 217
- US-A- 4 658 686

## Beschreibung

Die Erfindung betrifft einen Halter für Andruckspindeln an Spannvorrichtungen, in deren Spannarm eine Langlochführung für die einstellbare Aufnahme und Festlegung der Andruckspindel mittels Fixierungselementen angeordnet ist, vgl. z.B. US-A-4 396 217.

Derartige Andruckspindeln müssen an Spannarmen von Spannvorrichtungen vorgesehen werden, wenn flache Werkstücke, wie Bleche od. dgl. auf einer festen Unterlage festzuspannen sind. Für die Anbringung der Andruckspindeln, die sowohl in bezug auf die Längserstreckung der Spannarme als auch axial einstellbar und fixierbar sein müssen, sind die Spannarme mit einer Langlochführung versehen, die in gewünschter Stellung von der Andruckspindel durchgriffen wird. Zur einstellbaren Fixierung der Andruckspindeln sind dabei entweder zwei sogenannte Flankenscheiben oder zu einem U-förmigen Bügel zusammengefaßte Flankenscheiben erforderlich, und im Falle von zwei separaten Flankenscheiben zwei Muttern oder im Falle eines U-förmigen Bügels eine Kontermutter, sofern der eine Schenkel des U-förmigen Bügels mit einer Gewindebohrung für das Einschrauben der Andruckspindel versehen ist. Mit derartigen Fixierungselementen kann die jeweilige Andruckspindel sowohl in axialer Richtung als auch bezüglich ihrer Anordnung im Langloch des Spannarmes eingestellt und fixiert werden. Abgesehen vom Teileaufwand ist eine derartige Einstell- und Fixierbarkeit der Andruckspindel immer mit einer gewissen "Fummelei" verbunden, d.h., es erfordert ein gewisses Geschick, die tatsächlich gewünschte Stellung der Andruckspindel in bezug auf den Spannarm zu erreichen.

Der Erfindung liegt die Aufgabe zugrunde, einen Halter für Andruckspindeln an Spannvorrichtungen der genannten Art zu schaffen, der lediglich aus einem Teil besteht und bei dem lediglich mit einem Element sowohl die Andruckspindel bezüglich ihrer axialen Fixierung als auch der Halter selbst bezüglich seiner Stellung im Spannarm fixierbar sein soll.

Diese Aufgabe ist mit einem Halter der eingangs genannten Art nach der Erfindung durch die im Kennzeichen des Hauptanspruches angeführten Merkmale gelöst. Vorteilhafte Weiterbildungen und praktische Ausführungsformen ergeben sich nach den Unteransprüchen.

Bei dieser erfindungsgemäßen Ausbildung des Halters sind also Muttern bzw. Kontermuttern entbehrlich, und das Festspannen des Halters gleichzeitig mit der axialen Festlegung der Andruckspindel erfolgt lediglich mit einer parallel zur Andruckspindel orientierten Spannschraube, wodurch die Gefahr einer unerwünschten axialen Verstellung der Andruckspindel, aber auch die Gefahr einer Verschiebung der Stellung der Andruckspindel in Längsrichtung des Spannarmes beim Anziehen von Muttern behoben ist, da einerseits auf die Andruckspindel durch Reibung kein Drehmoment mehr ausgeübt werden kann und auch keine Verschiebungsgefahr für den ganzen Kalter mehr besteht, da die Spannschraube senkrecht zum Halter bzw. zum Spannarm, in dem der Halter sitzt, festgeschraubt wird.

Durch die speziell ausgebildete Kreuzschlitzung wird der in der Langlochführung sitzende und als Block ausgebildete Halter, der sowieso aus zähem, begrenzt elastischem Material gebildet ist, in zweifacher Hinsicht elastisch deformierbar, und zwar zum einen in bezug auf das Gewinde der Andruckspindel und zum anderen in bezug auf die Ränder der Langlochführung im Spannarm bzw. in bezug auf den Spannarm selbst. Bezüglich dieser Elastizitätsvermittlung ist der über die ganze Länge des Blockes erstreckende Schlitzteil vorteilhaft mit einer Tiefe bemessen, die zwei Drittel der Höhe des Blockes entspricht, und der bis Mitte Gewindebohrung der Andruckspindel erstreckte Schlitzteil ist im oberen Drittel des Blockes angeordnet. Dadurch kann, was im einzelnen noch näher erläutert wird, einerseits der Block überhaupt erst in die Langlochführung eingebracht werden, zum anderen entsteht aber ein zungenartiger, in sich geteilter oberer Bereich des Blockes, der die Gewindebohrung der Andruckspindel mit erfaßt und der zum Anpressen des Blockes beim Festziehen der Spannschraube in gewünschter Stellung des Blockes in der Langlochführung dient. Unter "glatt durchgriffenem Oberteil des Blockes" ist dabei der Teil des Blockes zu verstehen, der von der Zunge gebildet wird, d.h., die Spannschraube darf natürlich nicht durch Gewindeeingriff mit dem Zungenteil in Verbindung stehen, da sonst keine Verbiegung dieses Zungenteiles erfolgen kann. Dafür ist entweder die Aufnahmebohrung der Spannschraube im vom einen Schlitz begrenzten, zungenartigen Blockes gewindefrei ausgebildet oder die Spannschraube ist unter ihrem Kopf mit einem gewindefreien Schaftteil versehen.

Um die Einführbarkeit des Blockes in die Langlochführung zu erleichtern ist zweckmäßig der obere Führungsflansch im Querschnitt kleiner bemessen als der untere Führungsflansch. Bezüglich des einen Schlitzteiles kann im übrigen der Halter vorteilhaft derart ausgebildet sein, daß der den zungenartigen Teil des Blockes nach unten begrenzenden Schlitzteil mindestens im Bereich der Gewindebohrung der Andruckspindel zur Bodenfläche des Blockes hin geneigt verlaufend ausgebildet ist. Dadurch ist das Zungenteil bezüglich seiner Materialverbindung zum restlichen Teil des Blockes verstärkt bzw. der Anschlußquerschnitt des Zungenteiles vergrößert und damit einer Bruchgefahr in diesem kritischen Ansatzbereich der Zunge entgegengewirkt.

Dieser erfindungsgemäße Halter ließe sich zwar ohne weiteres auch aus ausreichend elastischem metallischen Material herstellen, was allerdings mit einem größeren Fertigungsaufwand verbunden wäre. Bevorzugt wird deshalb der Block aus spritz- oder gießbarem Kunststoff gebildet, mit dem sich der Halter bzw. der Block in einem Arbeitsgang bei entsprechender Formwerkzeugsgestaltung herstellen läßt.

Die angesprochenen elastischen Deformationen entsprechender Blockteile in bezug auf die Festlegung des Blockes selbst in der Langlochführung und auch in bezug auf die Festlegung der Andruckspindel bewegen sich dabei lediglich im Bereich von zehntel Millimeter.

Der erfindungsgemäße Halter und eine weitere, besondere Ausführungsform werden nachfolgend anhand der zeichnerischen Darstellung von Ausführungsbeispielen näher erläutert.

Es zeigt schematisch
- Fig. 1: perspektivisch den Halter mit der Andruckspindel und der Spannschraube;
- Fig. 2: die Anordnung des Halters in einer speziellen Ausführungsform des Spannarmes einer ansonsten nicht dargestellten Spannvorrichtung und
- Fig. 3: perspektivisch eine andere Ausführungsform des Halters.

Wie aus Fig. 1 ersichtlich, sind die Fixierungselemente für die Andruckspindel 6 in Form eines mit einem oberen und unteren Führungsflansch 2, 3 versehenen Blockes aus zähem, begrenzt elastischem Material gebildet. Im Block 1 sind in zueinander parallelen Gewindebohrungen 4, 5 und in Längsrichtung des Blockes 1 hintereinander die Andruckspindel 6 und die Spannschraube 7 angeordnet, wobei das von der Spannschraube 7 glatt durchgriffene Oberteil des Blockes 1 eine Kreuzschlitzung 8 aufweist, deren in Achsrichtung der Gewindebohrungen 4, 5 orientierter und diese schneidender Schlitzteil 8′ über die ganze Länge L des Blockes 1 erstreckt ist. Der andere Schlitzteil 8˝ der Kreuzschlitzung 8 erstreckt sich dabei vom spindelfernen Ende 9 des Blockes 1 aus bis zur Mitte der Gewindebohrung 4 der Andruckspindel 6. Der über die ganze Länge L erstreckte Schlitzteil 8′ ist dabei mit einer Tiefe T bemessen, die etwa zwei Drittel der Höhe H des Blockes 1 entspricht, und der bis Mitte Gewindebohrung der Andruckspindel 6 erstreckt Schlitzteil 8˝ ist im oberen Drittel des Blockes angeordnet. Wie ersichtlich, entsteht dadurch ein zungenartig elastisches Oberteil mit dem oberen Führungsflansch 2, das zudem durch das Schlitzteil 8′ zweigeteilt ausgebildet ist. Die Aufnahmebohrung 5′ für die Spannschraube 7 im zungenartigen Oberteil ist dabei gewindefrei ausgebildet und hat dabei in bezug auf die Spannschraube 7 eine derartige Durchmesserzugabe, daß die beiden Zungenteile in Pfeilrichtung A deformiert werden können. Dadurch ist es möglich, den Block 1 trotz seines Flansches 2 in die Langlochführung 11 des Spannarmes 12 (siehe Fig. 2) einzuführen, wobei es nur eines relativ geringen Nachdruckes bedarf, um das andere Ende 9′ des Blockes 1 ebenfalls eindrücken zu können, aus welchem Grunde das Schlitzteil 8′ über die ganze Länge L des Blockes 1 erstreckt ist. Um die Einführbarkeit in die Langlochführung 11 weiter zu erleichtern, ist zweckmäßig der obere Führungsflansch 2 im Querschnitt kleiner gehalten als der untere Führungsflansch 3. Statt der gewindefreien Ausführung der Aufnahmebohrung 5′ im Zungenbereich kann auch, wie in Fig. 1 an der dort dargestellten Spannschraube, diese mit einem gewindefreien Schaftteil 7˝ (gestrichelt angedeutet) versehen sein.

Ebenfalls nur gestrichelt angedeutet ist die Ausführungsform, bei der der den zungenartigen Teil des Blockes 1 nach unten begrenzende Schlitzteil 8˝ im Bereich der Gewindebohrung 4 der Andruckspindel 6 zur Bodenfläche 10 des Blockes 1 hin geneigt verlaufend ausgebildet ist.

Soweit überhaupt erforderlich, kann für die Einführung des Blockes 1 in die Langlochführung 11 die Andruckspindel 6 ohne weiteres aus dem Bereich des Schlitzteiles 8′ herausgeschraubt werden, um nicht durch die voll eingeschraubte Andruckspindel 6 die Deformation des Blockes 1 in Pfeilrichtung A am Ende 9′ zu blockieren. Ist der Block 1 erst einmal eingesetzt, wird die Andruckspindel bis auf die gewünschte axiale Stellung zum Halter bzw. zum Spannarm 12 entsprechend weit eingeschraubt. Die Spannschraube 7 sitzt dabei bereits auf der noch nicht deformierten Oberfläche 10′ des Blockes 1 locker auf, so daß dadurch der ganze Halter innerhalb der Langlochführung 11 in die gewünschte Stellung verschoben werden kann. Beim Festziehen der Spannschraube 7 wird dabei die zweigeteilte Zunge in Pfeilrichtung B verbogen (wie gesagt, bewegt sich eine solche Verbiegung im Bereich von zehntel Millimetern), wodurch einmal der obere Flansch 2 auf die Ränder der Langlochführung 11 bzw. den Spannarm 12 aufgepreßt und damit der Halter in seiner Stellung zum Spannarm 12 fixiert wird. Da sich die Zungenverbiegung auch noch im Bereich des Gewindes der Andruckspindel 6 auswirkt, weil sich der Schlitzteil 8˝ bis Mitte Gewindebohrung 4 der Andruckspindel erstreckt, wird gleichzeitig durch diese Deformation auch die Andruckspindel 6 fixiert, da sich das Innengewinde der Gewindebohrung 4 bis zur Oberfläche 10′ des Blockes 1 erstreckt.

Die besondere Ausführungsform gemäß Fig. 3 ist zwar insbesondere für einen Halter aus Metall bestimmt, was jedoch nicht ausschließt, diese zweiteilige Ausbildung des Halters auch in Kunststoff auszuführen. Diese Ausführungsform unterscheidet sich von der vorbeschriebenen nach Fig. 1 im wesentlichen nur dadurch, daß der Schlitzteil 8′ als den ganzen Block 1 in zwei Teile I, II trennender Schnitt ausgebildet ist. Dargestellt ist dabei in Fig. 3 die bevorzugte Weiterbildungsform, bei der die beiden Teile I, II an ihren gegeneinandergerichteten Flächen F₁, F₂ im Bereich der Gewindebohrung 5 mit ineinandergreifenden halbkreisförmigen Fortsätzen 13 und entsprechenden Ausnehmungen 14 versehen sind.

Diese Fortsätze 13 und Ausnehmungen 14 sind zwar nicht zwingend notwendig, da die beiden Teile I, II bei eingeschraubter Andruckspindel 6 und Spannschraube 7 sowieso an die Flanken der Langlochführung 11 angedrückt werden, die Fortsätze 13 und Ausnehmungen 14 ermöglichen jedoch eine bezüglich der Gewindebohrungen 4, 5 lagegenaue Zuordnung der beiden Teile I, II bereits vor dem Einfügen in die Langlochführung 11.

## Patentansprüche

1. Halter für Andruckspindeln (6) an Spannvorrichtungen, in deren Spannarm (12) eine Langlochführung (11) für die einstellbare Aufnahme und Festlegung der Andruckspindel (6) mittels Fixierungselementen angeordnet ist,
**dadurch gekennzeichnet,**
daß die Fixierungselemente in Form eines mit einem oberen und unteren Führungsflansch (2, 3) versehenen Blockes (1) aus zähem, begrenzt elastischen Material gebildet sind, in dem in parallelen Gewindebohrungen (4, 5) und in Längsrichtung des Blockes (1) hintereinander die Andruckspindel (6) und eine Spannschraube (7) angeordnet sind, wobei das von der Spannschraube (7) glatt durchgriffene Oberteil des Blockes (1) eine Kreuzschlitzung (8) aufweist, deren in Achsrichtung der Gewindebohrungen (4, 5) orientierter und diese schneidender Schlitzteil (8′) über die ganze Länge (L) des Blockes (1) und deren anderer Schlitzteil (8˝) vom spindelfernen Ende (9) des Blockes (1) aus bis Mitte Gewindebohrung (4) der Andruckspindel (6) erstreckt ist.

2. Halter nach Anspruch 1,
**dadurch gekennzeichnet,**
daß der über die ganze Länge (L) erstreckte Schlitzteil (8′) mit einer Tiefe (T) bemessen ist, die zwei Drittel der Höhe (H) des Blockes (1) entspricht.

3. Halter nach Anspruch 1 oder 2,
**dadurch gekennzeichnet,**
daß der bis Mitte Gewindebohrung (4) der Andruckspindel (6) erstreckte Schlitzteil (8˝) im oberen Drittel des Blockes angeordnet ist.

4. Halter nach einem der Ansprüche 1 bis 3,
**dadurch gekennzeichnet,**
daß die Aufnahmebohrung (5′) der Spannschraube (7) im vom Schlitzteil (8˝) begrenzten,zungenartigen Teil des Blockes (1) gewindefrei ausgebildet ist.

5. Halter nach einem der Ansprüche 1 bis 3,
**dadurch gekennzeichnet,**
daß die Spannschraube (7) unter ihrem Kopf (7′) mit einem gewindefreien Schaftteil (7˝) versehen ist.

6. Halter nach einem der Ansprüche 1 bis 5,
**dadurch gekennzeichnet,**
daß der obere Führungsflansch (2) im Querschnitt kleiner bemessen ist als der untere Führungsflansch (3).

7. Halter nach einem der Ansprüche 1 bis 6,
**dadurch gekennzeichnet,**
daß der den zungenartigen Teil des Blockes (1) nach unten begrenzende Schlitzteil (8˝) mindestens im Bereich der Gewindebohrung (4) der Andruckspindel (6) zur Bodenfläche (10) des Blockes (1) hin geneigt verlaufend ausgebildet ist.

8. Halter nach einem der Ansprüche 1 bis 8,
**dadurch gekennzeichnet,**
daß der Block (1) aus spritz- oder gießbarem Kunststoff gebildet ist.

9. Halter nach einem der Ansprüche 3 bis 7,
**dadurch gekennzeichnet,**
daß der Schlitzteil (8′) als den ganzen Block (1) in zwei Teile (I, II) trennender Schnitt ausgebildet ist.

10. Halter nach Anspruch 9,
**dadurch gekennzeichnet,**
daß die beiden Teile (I, II) an ihren gegeneinander gerichteten Flächen (F₁, F₂) im Bereich der Gewindebohrung (5) mit ineinandergreifenden halbkreisförmigen Fortsätzen (13) und entsprechenden Ausnehmungen (14) versehen sind.

## Claims

1. A holder for pressure spindles (6) on clamping devices in whose clamping arm (12) is provided an oblong hole guide (11) for the adjustable accommodation and fixation of the pressure spindle (6) by means of fixing elements, characterized in that the fixing elements are in the form of a block (1) of tough material flexible to a certain extent and privided with top and bottom guiding flanges (2,3) in which block are provided in the longitudinal direction of block (1) in series arrangement within parallel tapholes bores (4,5) the pressure spindle (6) and a clamping bolt (7), with the upper portion of the block (1) smoothly traversed by the clamping bolt (7) including a cross slit (8) whose slitted portion (8′) oriented in the axial direction of the tapholes (4,5) and intersecting the same extends across the entire length (L) of block (1) while the other slitted portion (8˝) thereof extends from the end (9) of block (1) facing away from the spindle midway of the taphole (4) of the pressure spindle (6).

2. A holder according to claim 1,
characterized in that the slitted portion (8′) extended across the entire length (L) is of a depth (T) which corresponds to two thirds of the height (H) of the block (1).

3. A holder according to claims 1 or 2,
characterized in that the slitted portion (8˝) extending midway of the taphole (4) of the pressure spindle (6) is provided in the upper third of the block.

4. A holder according to any one of claims 1 to 3,
characterized in that the accommodating bore (5′) of the clamping bolt (7) is of an unthreaded configuration in the tongue-shaped portion of block (1) confined by slitted portion (8˝).

5. A holder according to any one of claims 1 to 3,
characterized in that the clamping bolt (7) underneath its head (7′) is provided with an unthreaded shaft portion (7˝).

6. A holder according to any one of claims 1 to 5,
characterized in that the upper guiding flange (2) is of a smaller cross-section than the bottom guiding flange (3).

7. A holder according to any one of claims 1 to 6
characterized in that the slitted portion (8˝) downwardly confining the tongue-shaped portion of the block (1) at least in the area of the taphole (4) of the pressure spindle (6) is formed to extend at an inclination to the bottom face (10) of the block (1).

8. A holder according to any one of claims 1 to 8,
characterized in that the block (1) is formed of injection-mouldable or castable plastic material.

9. A holder according to any one of claims 3 to 7,
characterized in that the slitted portion (8′) is formed as a section dividing the entire block (1) into two parts (I,II).

10. A holder according to claim 9,
characterized in that the two parts (I,II) on the opposing faces (F₁, F₂) in the area of the taphole (5) are provided with meshing semi-circular extensions (13) and corresponding recesses (14).

## Revendications

1. Support pour broches de pression (6) sur des dispositifs de serrage, dans le bras de serrage (12) desquels est placé un guidage à trou oblong (11) pour le logement et la fixation réglable de la broche de pression (6) au moyen d'éléments de fixation,
**caractérisé en ce**
que les éléments de fixation sont formés en forme de bloc (1) en matière tenace, d'élasticité limitée, équipé d'une bride de guidage supérieure (2) et d'une bride de guidage inférieure (3) dans lequel la broche de pression (6) et une vis de serrage (7) sont placées l'une derrière l'autre dans le sens longitudinal du bloc (1) dans des forures filetées (4, 5) parallèles l'une à l'autre, la partie supérieure du bloc (1) traversée en étant lisse par la vis de serrage (7) présentant une fente cruciforme (8) dont la partie fendue (8′) qui est orientée dans le sens de l'axe des forures filetées (4, 5) et qui les coupe s'étend sur toute la longueur (L) du bloc (1) et dont l'autre partie fendue (8˝) s'étend de l'extrémité (9) éloignée de la broche du bloc (1) jusqu'au milieu de la forure filetée (4) de la broche de pression (6).

2. Support selon la revendication 1,
**caractérisé en ce**
que la partie fendue (8′) qui s'étend sur toute la longueur (L) est dimensionnée avec une profondeur (T) qui correspond aux deux tiers de la hauteur (H) du bloc (1).

3. Support selon la revendication 1 ou 2,
**caractérisé en ce**
que la partie fendue (8˝) qui s'étend jusqu'au milieu de la forure filetée (4) de la broche de pression (6) est placée dans le tiers supérieur du bloc.

4. Support selon l'une des revendications 1 à 3,
**caractérisé en ce**
que la forure de logement (5′) de la vis de serrage (7) est configurée sans filet dans la partie languette du bloc (1) qui est délimitée par la partie fendue (8˝).

5. Support selon l'une des revendications 1 à 3,
**caractérisé en ce**
que la vis de serrage (7) est pourvue sous sa tête (7′) d'une partie tige sans filet (7˝).

6. Support selon l'une des revendications 1 à 5,
**caractérisé en ce**
que la bride de guidage supérieure (2) est dimensionnée de section inférieure à la bride de guidage inférieure (3).

7. Support selon l'une des revendications 1 à 6,
**caractérisé en ce**
que la partie fendue (8˝) qui délimite la partie languette du bloc (1) vers le bas est configurée en étant inclinée au moins dans la zone de la forure filetée (4) de la broche de pression (6) vers la face de fond (10) du bloc (1).

8. Support selon l'une des revendications 1 à 8,
**caractérisé en ce**
que le bloc (1) est formé en matière plastique qui peut être moulée par injection ou moulée.

9. Support selon l'une des revendications 3 à 7,
**caractérisé en ce**
que la partie fendue (8′) est configurée comme une entaille qui sépare l'ensemble du bloc (1) en deux parties (I, II).

10. Support selon la revendication 9,
**caractérisé en ce**
que les deux parties (I, II) sont pourvues sur leurs faces opposées (F1, F2) dans la zone de la forure filetée (5) de de saillies (13) en forme de demi-cercle qui s'engrènent et d'évidements correspondants (14).
